# DEMANDE DE BREVET EUROPEEN

(11) **EP 0 114 776 A2**
(43) Date de publication de la demande: **01.08.1984**
(21) Numéro de dépôt: 84400125.5
(22) Date de dépôt: 20.01.1984
(51) Int. Cl.: E04D 1/34, E04D 1/18, E04D 12/00, E04F 13/08

(54) **Dispositif de fixation librement réglable de liteaux sur les pièces de structure d'une toiture et toiture réalisée avec un tel dispositif**

(30) Priorité: 24.01.1983 FR 8300998; 13.01.1984 FR 8400480
(71) Demandeur: Attali, Freddy Eric, Paris 8éme (FR); Ricaud, Michel Marie, F-78000 Saint-Germain en Laye (FR)
(72) Inventeur: Attali, Freddy Eric, Paris 8éme (FR); Ricaud, Michel Marie, F-78000 Saint-Germain en Laye (FR)
(74) Mandataire: de Boisse, Louis Arnaud

(57) **Abrégé**

Dispositif de fixation comprenant une partie mâle (3) fixée sur le dessus de l'élément de structure (2) et une partie femelle (4) formée dans un bord du liteau (5). La partie mâle comporte une semelle de fixation (9), une âme (7) perpendiculaire à la semelle de fixation selon son axe longitudinal et une ou plusieurs ailes (8) inclinées vers la semelle. La partie femelle (4) étant constituée d'une découpe formée dans le bord du liteau. La découpe coopère à force avec la partie mâle pour fixer le liteau.

Selon une autre forme de réalisation, la partie femelle est formée sur le dessus de l'élément de structure et la partie mâle est prévue sur le liteau.

## Description

L'invention concerne un dispositif de fixation réglable de liteaux sur les pièces de structure d'une toiture, les liteaux étant constitués de profilés.

Une toiture classique comprend des chevrons ou des pièces de structure fixé.s à écartement déterminé sur les pannes du toit, un support de couverture et une couverture étanche. Accessoirement, on prévoit une isolation thermique disposée entre ou sous les chevrons et une surface habillant les chevrons et/ou l'isolation thermique.

Le support de couverture est généralement constitué par des liteaux qui sont fixés sur les chevrons à des distances correspondant à la hauteur de pureau des éléments de couverture. Cette fixation, variant selon le type de couverture, est effectuée manuellement et est, par conséquent, consommatrice de temps et augmente les délais de construction et les coûts.

On a tenté d'échapper à cette sujétion en prévoyant des chevrons comportant à distances voulues des accrochages pour les liteaux, mais cette méthode ne peut être utilisée qu'avec des éléments caissons et pour une hauteur de pureau déterminée.

Une telle réalisation est décrite dans le brevet des E.U.A. 3 373 534 dans lequel des chevrons métalliques, fixés sur une sous-face, constituent des caissons susceptibles de recevoir une couverture métallique. Les chevrons portent sur leur face supérieure des languettes fixées à des distances déterminées par la hauteur de pureau des éléments de couverture, les languettes de chaque chevron étant alignés horizontalement par rapport aux languettes des autres chevrons. Ces languettes sont prévues pour se loger dans des ouvertures prévues dans la base d'un profilé métallique en 1 formant liteau contre laquelle elles sont rabattues.

Le dispositif, selon l'invention, présente la particularité que la fixation du liteau sur le chevron ou toute pièce de structure dirigée selon la pente du toit, se fait par emboîtement d'une partie mâle et d'une partie femelle dont l'une est prévue le long et au-dessus du chevron, et l'autre sur le liteau. Il est ainsi possible de réaliser la fixation par une manoeuvre très simple et, de plus, comme l'une de ses parties emboîtables court le long du chevron, la fixation est réalisable en tout endroit voulu quelle que soit la hauteur du pureau ou l'entraxe des chevrons.

L'emboîtement est de préférence élastique, l'une des parties présentant des ailes sur lesquelles l'autre partie s'engage à frottement.

Dans un modé de réalisation avantageux, le dispositif est constitué d'une partie mâle fixée sur le dessus du chevron et d'une partie femelle formée dans le liteau, la partie mâle présentant une semelle de fixation, une âme perpendiculaire à la semelle de fixation selon son axe longitudinal et au moins une aile inclinée vers la semelle ; la partie femelle étant constituée d'une découpe formée dans un bord du liteau.

Selon un mode de réalisation équivalent, la partie mâle est prévue dans ou sur le liteau et la partie femelle est fixée sur le chevron.

Les explications et figures données ci-après à titre d'exemple permettront de comprendre comment l'invention peut être réalisée.

La figure 1 représente en perspective et partiellement en coupe le dispositif de fixation selon l'invention.

Les figures 2,3,4 représentent des formes de réalisation d'un liteau prolongé formant élément de couverture. La figure 5 est une vue de dessus de deux rangées de liteaux prolongés,figurés sans recouvrement.

La figure 6 est une vue en coupe et en perspective d'une autre forme de réalisation conforme à l'invention.

La figure 1 représente le dispositif de fixation de liteau selon une forme de réalisation de l'invention. La toiture est formée de pannes 1 sur lesquelles sont fixés les chevrons 2 ou des pièces faisant office de chevrons. Le dispositif de l'invention est constitué d'une partie mâle 3 fixée sur le dessus et le long du chevron et d'une partie femelle 4 formée dans le liteau 5.

Selon l'exemple montré, la partie mâle est constituée par deux profilés 6, disposés dos à dos. Chaque profilé a une forme en L dont une des branches 7, verticale, formant l'âme, est recourbé vers l'intérieur pour former une aile 8, la partie recourbée 8 de la branche 7 faisant un angle aigu avec cette dernière. La partie femelle 4 est constituée par une découpe rectangulaire dans un côté du liteau 5. La largeur et la profondeur de la découpe sont prévues de manière que les bords des parties recourbées ou ailes s'engagent à force dans les bords latéraux de la découpe et qu'elles y soient maintenues.

Selon une autre forme de réalisation non représentée de la découpe, celle-ci peut être trapézoïdale, l'ouverture étant constituée par la petite base du trapèze.

Selon d'autres formes de réalisation les côtés des découpes coopérant avec la partie mâle peuvent être concaves ou présenter un angle rentrant permettant le placement précis des ailes de la partie mâle.

La branche 9 horizontale formant une semelle perpendiculaire à la branche 7 comporte de place en place des trous 10 pour sa fixation sur les chevrons.

Selon la forme de réalisation représentée la branche 9 dépasse le bord de la pièce 2 formant ainsi une butée pour maintenir éventuellement un isolant thermique 11 adhérant ou non à une sous-face 12 formée, par exemple, d'une plaque de plâtre carton maintenue dans un encastrement 13 prévu sur tout ou partie de la pièce ou du chevron.

Selon une autre forme de réalisation, non représentée, la partie mâle du dispositif est constituée d'un seul profilé présentant une semelle de fixation sur le chevron, une âme perpendiculaire à la semelle selon son axe longitudinal, l'extrémité de l'âme non fixée à la semelle portant deux ailes opposées inclinées vers la semelle.

Les ailes ou au moins leur liaison avec l'âme doivent présenter une certaine élasticité pour permettre leur passage et leur maintien dans les découpes des liteaux.

La semelle a, selon un exemple de réalisation, une largeur supérieure à celle du chevron et constitue de part et d'autre une butée pour un isolant thermique.

Selon une première forme de réalisation du liteau, il est constitué d'un profilé en V à branches inégales. La branche la plus longue 14 porte les découpes 4 qui se placent sur la partie mâle 3 fixée sur les chevrons tandis que la branche la plus courte 15 repose contre le sommet de ladite partie mâle en vue de maintenir la position et, par la pesée des éléments de couverture, d'assurer le maintien en place du dispositif.

Ce type de liteau convient particulièrement bien pour des couvertures traditionnelles en tuiles ou ardoises.

Selon une deuxième forme de réalisation du liteau représentée figures 2 à 4, le liteau se prolonge par une plaque de couverture 16. L'ensemble liteau et plaque de couverture se présente (figure 2) comme une plaque de longueur au moins égale à celle séparant deux chevrons, dont un bord longitudinal est replié pour former un rebord 17 dans lequel sont formées au moins deux découpes constituant la partie femelle du dispositif de fixation. Eventuellement la plaque 16 porte sur son bord libre des fentes 18 (ici au nombre de 2) simulant des éléments de couverture traditionnelle.

Selon l'exemple de la figure 3, la plaque 16 est partiellement divisée en deux par une fente 18, et présente une longueur inférieure à celle séparant deux chevrons. Afin de permettre son accrochage sur les dispositifs des chevrons, le rebord 17 est prolongé à chaque extrémité par des pattes 19 qui portent les découpes. Le liteau correspondant sera dénommé liteau de raccordement.

Selon un exemple non représenté, le rebord 17 et au moins une des pattes 19 portent une découpe.

Les deux types d'éléments couverture-liteau permettent de couvrir un toit en utilisant des rangées successives (figure 5) d'éléments à une et à deux rainures, la rangée immédiatement supérieure voit ses fentes automatiquement positionnées entre les fentes de la rangée inférieure.

On peut utiliser aussi des éléments portant des nombres différents de rainures et/ou de plus grande longueur.

Afin d'éviter des coupes d'éléments de couverture en fin de rangée il est prévu (figure 4) un élément moitié portant sur son rebord une unique découpe susceptible de coopérer avec le dispositif fixé sur un chevron.

Le procédé d'utilisation du dispositif de fixation selon l'invention est ci-après décrit.

On fixe longitudinalement sur le haut des pièces de structure les profilés constituant la partie mâle par clouage, vissage ou tout autre procédé, puis on pose les liteaux et plus particulièrement les découpes sur le sommet des profilés ; on appuie le liteau pour faire entrer à force la découpe sur le profilé. Pour le deuxième liteau, on règle la distance entre le liteau déjà posé et le liteau à poser puis on l'enfonce sur le profilé et ainsi de suite. La distance entre liteaux est fonction de la hauteur de pureau des éléments de couverture.

Le procédé est le même pour les éléments liteau plaque de couverture, la hauteur de pureau étant dans ce cas déterminé par la profondeur des fentes.

L'entraxe des découpes est égal à la distance qui sépare les parties mâles du dispositif fixé sur les éléments de structure.

Selon une forme de réalisation le liteau prolongé par la plaque de couverture couvre avec un nombre entier de pureaux un nombre impair d'entraxes de structure (figure 2).

Les raccordement entre ces éléments sont réalisés par des liteaux à pattes de fixation ou liteaux de raccordement tels que représentés en figure 3.

Le décalage du liteau de la figure 3 d'un nombre impair d'entraxes de structure et d'une rangée à l'autre permet d'obtenir l'apparence de la pose en quinconce des pureaux (figure 5).

La figure 4 représente le demi-élément qui termine ou commence les rangées incomplètes une sur deux en rive de toit.

La figure 6 représente vue en coupe et en perspective une toiture équipée d'un dispositif de fixation conforme à l'invention.

La partie femelle est constituée d'encoches 20 prévues dans le bord libre de l'aile centrale 2₁ d'un profilé en T 22.

Les encoches rectangulaires ou trapézoïdales ont au moins un de leurs bords perpendiculaire à la branche transversale du T.

La partie mâle 23 est prévue sur le bord amont (par rapport à l'écoulement des eaux) d'une bande de couverture 24, la bande jouant au moins en partie le rôle d'un liteau. Selon l'exemple représenté, le bord amont est plié perpendiculairement à la surface de la couverture ou du liteau pour former une âme 25 dont le bord longitudinal est plié selon un angle aigu pour former une aile élastique 26, l'âme et l'aile étant susceptibles de s'engager dans l'encoche correspondante.

Les profilés portant les encoches sont fixés sur les chevrons de la structure de manière que les encoches soient alignées et puissent recevoir et retenir les bords repliés 23 de la bande de couverture.
Selon d'autres exemples de réalisation, les encoches 20 sont formées dans l'aile centrale d'un profilé en T constituant une partie de structure telle qu'un chevron.;
les encoches sont formées dans les ailes d'un profilé en U ; les encoches sont formées dans l'aile d'un profilé en L ;

les encoches portent un décrochement sur au moins un de leurs bords afin de retenir éventuellement la partie mâle.

Afin de donner de la rigidité à la bande de couverture, on forme dans sa hauteur.un pli longitudinal rentrant 27 qui crée une dénivellation entre les parties aval 28 et amont 29 de la bande. Le bord aval de la bande de couverture est plié en pied vers le bas pour constituer un rebord rentrant 30 qui iendra se placer sous le pli longitudinal 27 de la bande de couverture en aval et empêcher ainsi les remontées d'eau. Cette pliure offre en outre l'avantage de maintenir fixe par rapport à l'élément aval, le pied de l'élément amont.

La dénivellation peut être positive, comme dans l'exemple représenté, ou négative suivant les profils et les types de couverture adoptés et les contraintes correspondantes d'assujettissement et d'opposition aux remontées.

Des rainures transversales 31 telles que représentées ou tout autre dessin en relief sont prévues dans la partie aval 28, visible, de la bande de couverture pour imiter l'aspect des toitures traditionnelles.

Comme dans les réalisations précédemment décrites, la partie mâle 23 peut être réalisée dans un profilé de hauteur suffisante pour que sa partie dépassant les bords des encoches puisse servir de liteaux pour les systèmes d'accrochage de tuiles ou tous autres éléments de couverture traditionnelle.

Le dispositif ci-dessus décrit présente la possibilité d'avoir des entraxes non définis entre chevrons.

Le dispositif de fixation dans lequel la partie femelle est fixée sur la structure et la partie mâle sur le revêtement peut être utilisé, comme les autres réalisations (dans lesquelles la disposition des parties mâle et femelle est inversée) pour fixer des bardages extérieurs ou des revêtements quelle que soit leur nature.

## Revendications

1. Dispositif de fixation réglable de liteaux sur les pièces de structure d'une toiture, les liteaux étant constitués de profilés, caractérisé en ce que le dispositif est constitué d'une partie mâle (3,23) et d'une partie femelle (4,20) susceptibles de s'emboîter, l'une des parties est prévue sur le dessus des pièces de structure et le long de celles-ci et l'autre partie sur le liteau.

2. Dispositif selon la revendication 1, caractérisé en ce qu'il est constitué d'une partie mâle (3) fixée sur le dessus du chevron et d'une partie femelle (4) formée dans le liteau, la partie mâle présentant une semelle de fixation (9), une âme (7) perpendiculaire à la semelle de fixation selon son axe longitudinal et d'au moins une aile (8) inclinée vers la semelle ; la partie femelle étant constituée d'une découpe (4) formée dans un bord du liteau.

3. Dispositif selon la revendication 2, caractérisé en ce que la partie mâle est formée de deux profilés fixés dos à dos sur le dessus de l'élément de structure, chaque profilé ayant une forme en L, la branche (7) verticale formant l'âme étant recourbée vers l'intérieur pour former une aile (8) selon un angle aigu, la branche horizontale (9) formant une semelle.

4. Dispositif selon l'une des revendications 1 à 3, caractérisé en ce que le liteau est un profilé en forme de V à branches inégales, la branche la plus longue (14) portant les découpes (4).

5. Dispositif selon l'une des revendications 1 à 3, caractérisé en ce que le liteau est formé par une plaque de couverture dont un des bords longitudinaux est plié pour former un rebord (17) dans lequel est formé au moins une découpe (4).

6. Dispositif selon l'une des revendications 1 à 4, caractérisé en ce que le liteau est formé par une plaque de couverture dont un des bords longitudinaux est plié pour former un rebord (17) prolongé à au moins une de ses extrémités par une patte (19) portant une découpe.

7. Toiture réalisée avec le dispositif selon la revendication 4 ou 5, caractérisée en ce qu'un des liteaux couvre avec un nombre entier de pureaux un nombre impair d'entraxes de pièces de structure avec prolongements pour fixation et en ce que le liteau de raccordement est prévu pour occuper l'espace laissé libre entre deux liteaux prolongés, ledit liteau étant maintenu par les pattes de fixation ; le décalage des liteaux de raccordement , d'un nombre impair d'entraxes de pièces de structure, d'une rangée à l'autre, permet d'obtenir l'apparence de la pose en quinconce des pureaux.

8. Dispositif selon la revendication 1, caractérisé en ce qu'il est constitué d'une partie femelle (20) constituée d'une encoche formée dans un profilé fixé sur le dessus des chevrons et d'une partie mâle (23) prévue sur le liteau et présentant une âme (25) perpendiculaire longitudinalement au liteau, le bord libre de l'âme étant plié selon un angle aigu pour former une aile élastique (26) susceptible de sⁱembot- ter dans des encoches (20) correspondantes.

9. Dispositif de fixation selon la revendication 8, caractérisé en ce que le profilé portant les encoches constitue un élément de la structure et plus particulièrement un chevron.

10. Dispositif de fixation selon la revendication 8 ou 9, caractérisé en ce que le profilé (22) présente une section en T, le bord de l'aile centrale du T portant les encoches.

11. Dispositif de fixation selon la revendication ₈ ou 9, caractérisé en ce que le profilé (22) présente une section en L, le bord d'une aile du L portant les encoches.

12. Dispositif de fixation selon la revendication 8 ou 9, caractérisé en ce que le profilé a une section en U, le bord des ailes du U portant les encoches.

13. Dispositif de fixation selon l'une des revendications 8 à 12, caractérisé en ce que la partie mâle est constituée par le bord amont d'une bande de couverture (24) pliée selon un angle donné par rapport à sa surface pour former une âme (25) puis selon un angle aigu pour former une aile élastique (26) étant susceptible dé s'engager dans une encoche correspondante (20).

1₄. Dispositif de fixation selon la revendication ₁₃, caractérisé en ce qu'un pli longitudinal (27) est formé dans la hauteur de la bande de couverture créant une dénivellation entre une partie aval (28) et une partie amont (29) le bord de la partie aval présentant un rebord rentrant (30) susceptible de coopérer avec le pli correspondant de la bande de couverture en aval pour empêcher les remontées d'eau et pour le solidariser avec cette dite bande de couverture.

15. Dispositif de fixation selon l'une des revendications précédentes, caractérisé en ce que les encoches ont au moins un bord perpendiculaire à la branche transversale du profilé dans le (s) bord (s) duquel elles sont formées.

16. Dispositif de fixation selon l'une des revendications précédentes, caractérisé en ce que les encoches présentent un décrochement dans au moins un de leurs bords.
